# FASCICULE DE BREVET EUROPEEN

(11) **EP 1 197 643 B1**
(45) Date de publication et mention de la délivrance du brevet: **14.06.2006**
(21) Numéro de dépôt: 01402642.1
(22) Date de dépôt: 12.10.2001
(51) Int. Cl.: F01N 3/023

(54) **Procédé et dispositif de régéneration d'un filtre à particules placé dans la ligne d'échappement d'un moteur à combustion interne propulsant un véhicule automobile**
Verfahren und Vorrichtung zum Regenerieren eines in der Abgasleitung eines einen Kraftwagen antreibenden Verbrennungsmotors angeordneten Partikelfilters
Process and device for regenerating a particle filter placed in the exhaust line of an internal combustion engine moving an automobile vehicle

(30) Priorité: 12.10.2000 FR 0013070
(43) Date de publication de la demande: 17.04.2002
(73) Titulaire: Renault s.a.s., 92100 Boulogne Billancourt (FR)
(72) Inventeur: Blanche, Pierre, 91490 Milly La Foret (FR); Thuault, Benoît, 01510 Lardy (FR); Chaumeux, Romuald, 91290 Arpajon (FR)

(56) Documents cités:
- EP-A- 0 196 421
- DE-A- 3 408 057
- US-A- 4 719 751
- US-A- 5 265 418
- PATENT ABSTRACTS OF JAPAN vol. 013, no. 130 (M-808), 30 mars 1989 (1989-03-30) -& JP 63 297722 A (TOYOTA AUTOM LOOM WORKS LTD), 5 décembre 1988 (1988-12-05)

## Description

La présente invention est relative à un procédé de régénération d'un filtre à particules placé dans la ligne d'échappement d'un moteur à combustion interne propulsant un véhicule automobile. Plus particulièrement, la présente invention est relative à un tel procédé suivant lequel on détecte l'imminence d'un colmatage du filtre et on prévient ce colmatage en balayant le filtre avec un courant de gaz d'échappement à une température au moins égale à la température d'auto-inflammation des particules.

On a représenté schématiquement à la figure 1 du dessin annexé la ligne d'échappement d'un moteur à combustion interne 1, plus particulièrement du type Diesel. Celle-ci comprend classiquement un pot catalytique 2 d'oxydation des espèces chimiques imbrûlées sortant du moteur un filtre 3 conçu pour retenir, notamment, des particules de suie et d'autres résidus (huile, additifs de carburant, ...) portées par les gaz d'échappement du moteur.

Ce filtre s'encrassant progressivement sous l'effet de l'accumulation de ces particules, il est nécessaire de prévoir des moyens de décolmatage du filtre, mis en oeuvre périodiquement. Ces moyens comprennent couramment un capteur de pression différentielle 4 placé aux bornes du filtre à particules 3 pour délivrer, à des moyens de commande constitués par un calculateur 5 de gestion du moteur 1, un signal représentatif de la pression différentielle mesurée, correspondant à la perte de charge des gaz d'échappement pendant la traversée du filtre, cette perte de charge étant d'autant plus forte que l'encrassement du filtre est plus avancé.

Au franchissement d'un seuil par cette perte de charge, le calculateur 5 déclenche une régénération du filtre par combustion des particules retenues dans le filtre. Pour ce faire il faut faire passer la température des gaz d'échappement passant dans le filtre, au-dessus de la température d'auto-inflammation de ces particules, de l'ordre de 600°C environ. Ce résultat peut être obtenu à l'aide d'un brûleur. On peut aussi provoquer l'accroissement nécessaire de la température des gaz d'échappement en dégradant momentanément le rendement du moteur par une commande appropriée du point de fonctionnement de celui-ci (réduction de l'angle d'avance à l'allumage, retardement de l'ouverture des injecteurs de carburant) ou par une commande convenable d'organes périphériques (papillon de réglage du débit d'air entrant dans le moteur, vanne de commande de recirculation des gaz d'échappement dans ce moteur, etc...).

Le **US-A-4 719 751** divulgue un procédé de régénération d'un filtre à particules placé dans la ligne d'échappement d'un moteur à combustion interne propulsant un véhicule automobile équipé d'une pluralité de consommateurs d'énergie électrique tirée du fonctionnement dudit moteur, suivant lequel on détecte l'imminence d'un colmatage dudit filtre et on prévient ce colmatage en balayant le filtre avec un courant de gaz d'échappement à une température au moins égale à la température d'auto-inflammation desdites particules, procédé caractérisé en ce que, à la détection dudit colmatage imminent lors d'un fonctionnement du moteur en régime de ralenti, on commande l'activation d'au moins un desdits consommateurs d'énergie ladite activation contribuant à faire croître la température desdits gaz d'échappement jusqu'à ladite température d'auto-inflammation

L'utilisation de brûleurs ou de bougies de chauffage électrique pour atteindre la température d'auto-inflammation des particules, présente l'inconvénient d'être coûteuse. Quant au procédé de relèvement de la température des gaz d'échappement par dégradation du rendement du moteur, s'il s'avère satisfaisant dans des conditions de roulage normal du véhicule, il n'en est pas de même quand le moteur du véhicule tourne à un régime de ralenti. Quand le véhicule est pris dans un embouteillage et que son moteur tourne alors au ralenti pendant une longue période de temps, il peut même devenir impossible de régénérer le filtre à particules par ce moyen. Cela est particulièrement dommageable quant au bon fonctionnement du moteur du fait que les embouteillages constituent une part importante de la circulation automobile en zone urbaine.

La présente invention a donc pour but de fournir un procédé de régénération d'un filtre à particules placé dans la ligne d'échappement d'un véhicule automobile, conçu pour assurer une régénération efficace du filtre, y compris quand le moteur propulsant le véhicule fonctionne en régime de ralenti.

On atteint ce but de l'invention, ainsi que d'autres qui apparaîtront à la lecture de la description qui va suivre, avec un procédé de régénération du type décrit iem dans la revendication 1.

Comme on le verra plus loin, l'accroissement de la température des gaz d'échappement ainsi obtenu, éventuellement combiné à celui qui résulte d'une dégradation provoquée du rendement du moteur et éventuellement encore, d'un accroissement du régime de ralenti, permet de porter les gaz d'échappement à une température voisine de 600°C convenant au décolmatage du filtre par pyrolyse des particules de suie ou d'autres résidus qu'il contient.

D'autres avantages de la présente invention apparaîtront à la lecture de la description qui va suivre et à l'examen du dessin annexé dans lequel:
- la figure 1 est un schéma d'un dispositif pour la mise en oeuvre du procédé de régénération suivant la présente invention, schéma déjà partiellement décrit en préambule de la présente description, et
- la figure 2 est une cartographie de la température des gaz d'échappement en fonction du régime du moteur et du couple délivré par celui-ci, cette cartographie illustrant l'efficacité du procédé de régénération de filtre à particules suivant la présente invention.

On se réfère à la figure 1 du dessin annexé où il apparaît que le dispositif suivant l'invention comprend, outre les appareils ou organes déjà décrits en préambule de la présente description, des "consommateurs" C₁, C₂, C₃, ... ces consommateurs étant constitués par divers équipements d'un véhicule automobile alimentés en énergie électrique par un réseau de distribution 6 de cette énergie, ce réseau étant alimenté par un alternateur 7 couplé mécaniquement à l'arbre de sortie du moteur 1. L'alternateur 7 fonctionne alors en transducteur, convertissant de l'énergie mécanique reçue du moteur en énergie électrique propre à alimenter les consommateurs C₁, C₂, C₃... .

A titre d'exemple de consommateurs ainsi alimentés équipant classiquement un véhicule automobile, on peut citer : les bougies de préchauffage électrique du mélange air/carburant d'un moteur Diesel, un groupe moto-ventilateur de circulation d'air dans l'habitacle d'un véhicule automobile, un compresseur de groupe de climatisation de cet habitacle (ou "climatiseur"), des résistances électriques de chauffage de l'eau d'un circuit de chauffage d'air, ou de chauffage des sièges du véhicule, etc, etc....

Les consommateurs d'énergie précités sont classiquement activés soit par le conducteur du véhicule, soit par une commande émise par le calculateur 5, alors dûment programmé pour émettre une telle commande.

Suivant la présente invention, on prévoit qu'une pluralité C₁, C₂, C₃... de tels consommateurs sont activables sous la commande du calculateur 5.

Le procédé de régénération du filtre à particules 3 selon la présente invention, mis en oeuvre à l'aide du dispositif de la figure 1, s'établit alors comme suit.

Quand le capteur de pression différentielle 4 délivre au calculateur 5 un signal représentatif de l'imminence d'un colmatage du filtre 3, le calculateur compare le régime actuel du moteur, connu par des moyens de mesure classiques, non représentés, à une valeur de seuil (par exemple 1000t/mn) en-dessous de laquelle on considère que le moteur fonctionne en régime de ralenti et délivre alors des gaz d'échappement à une température relativement basse, par exemple 200°C, très insuffisante pour permettre une destruction par pyrolyse des particules de suie et autres résidus qui menacent de colmater le filtre à particules.

Suivant la présente invention, le calculateur est dûment programmé pour que, si le régime du moteur est alors inférieur à cette valeur de seuil, le calculateur active automatiquement un ou plusieurs des consommateurs C₁, C₂, C₃... de manière à faire croître la puissance électrique délivrée par l'alternateur 7, et donc la puissance mécanique que le moteur 6 doit fournir à cet alternateur, pour que ce dernier puisse alimenter les consommateurs activés.

Pour que le moteur 6 puisse fournir cette puissance mécanique supplémentaire, le calculateur 5 doit faire croître le débit de carburant admis dans les cylindres du moteur. La conséquence de cet accroissement est un accroissement de la température des gaz d'échappement sortant du moteur.

On a pu chiffrer à plus de 100°C l'accroissement de température que l'on peut ainsi obtenir par l'activation de consommateurs d'énergie électrique.

En combinant, éventuellement, l'accroissement de température des gaz ainsi obtenus à celui que l'on tire d'un accroissement du régime de ralenti du moteur (de 800 à 1000 t/mn par exemple), et à celui qu'on tire d'une dégradation de la combustion du mélange air/carburant d'alimentation du moteur, et donc du rendement du moteur, on parvient, suivant l'invention, à réchauffer les gaz d'échappement au-dessus de la température, de 600°C environ, qui rend possible l'auto-inflammation des particules contenues dans le filtre 3, et donc le nettoyage par pyrolyse de ce filtre. Cette dégradation et cet accroissement du régime de ralenti peuvent être tous deux commandés par le calculateur 5.

La cartographie représentée à la figure 2 illustre l'efficacité du processus de réchauffement des gaz d'échappement explicité ci-dessus. Cette cartographie représente la température des gaz d'échappement, en amont du filtre à particules 3, en fonction du régime R du moteur (en tr/mn) et du couple C délivré par ce moteur (en N.m).

Lors d'un fonctionnement normal en régime de ralenti, au point de fonctionnement P₁, on observe que les valeurs de régime (environ 800 tr/mn) et de couple (15 N.m) typiques d'un tel fonctionnement conduisent à la production de gaz d'échappement à une température inférieure à 200°C.

En combinant l'activation, suivant la présente invention, de consommateurs alors hors service, avec une remontée du régime de ralenti de 800 à 1000 tr/mn et une dégradation du rendement du moteur, on peut faire monter la température des gaz d'échappement à plus de 600°C (point de fonctionnement P₂), température qui convient pour assurer le nettoyage par pyrolyse du filtre à particules 3. On remarquera que l'activation des consommateurs a provoqué, à cet effet, une remontée de 15 à 120 N.m du couple délivré par le moteur, du fait de l'accroissement de l'énergie absorbée par l'alternateur.

On remarquera aussi que la spectaculaire remontée de la température des gaz d'échappement ainsi obtenue est une conséquence de la forte raideur de la surface représentée à la figure 2, entre les points de fonctionnement P₁ et P₂.

Quand la régénération du filtre est terminée, le calculateur 5 désactive les consommateurs temporairement activés et ramène le point de fonctionnement du moteur à la position antérieure au déclenchement de la régénération.

Pour arrêter la régénération du filtre, le calculateur peut procéder par observation de l'évolution de la perte de charge dans le filtre, vue par le capteur de pression différentielle 4, ou par détection, à l'aide d'un capteur de température placé en aval du filtre, du passage d'un pic de température, significatif de ce que la quantité de particules brûlée dans le filtre se réduit. On peut avantageusement procéder aussi par observation de la concentration des gaz d'échappement en monoxyde de carbone, à la sortie du filtre.

On remarquera que le procédé suivant l'invention, de réchauffage des gaz d'échappement par activation de consommateurs d'énergie montés dans un véhicule automobile permet, en participant au réchauffement des gaz utilisés pour brûler les particules retenues dans le filtre, de raccourcir la durée de la dégradation du rendement du moteur quand on utilise ce moyen pour assurer cette pyrolyse. Il permet aussi de réduire ou de supprimer les périodes de temps (embouteillages) pendant lesquelles toute régénération est impossible.

Bien entendu l'invention n'est pas limitée au mode de réalisation décrit et représenté qui n'a été donné qu'à titre d'exemple. C'est ainsi que le procédé suivant l'invention pourrait être utilisé en combinaison avec l'utilisation d'un additif chimique ajouté au carburant du moteur, pour abaisser la température d'auto-inflammation des particules retenues dans le filtre. C'est ainsi aussi que la régénération du filtre pourrait être déclenchée par détection du franchissement d'une distance parcourue par le véhicule (500 km par exemple) ou d'un volume de carburant consommé par le moteur, correspondant sensiblement à deux colmatages successifs du filtre.

## Revendications

1. Procédé de régénération d'un filtre à particules (3) placé dans la ligne d'échappement d'un moteur à combustion interne (1) propulsant un véhicule automobile équipé d'une pluralité de consommateurs d'énergie électrique (C1, C2, C3...) délivrée par un alternateur (7) entraîné par ledit moteur (1), suivant lequel on détecte l'imminence d'un colmatage dudit filtre (3) et on prévient ce colmatage en balayant le filtre (3) avec un courant de gaz d'échappement à une température au moins égale à la température d'auto-inflammation desdites particules, procédé **caractérisé en ce que,** à la détection dudit colmatage imminent lors d'un fonctionnement du moteur (1) en régime de ralenti, on commande l'activation d'au moins un desdits consommateurs d'énergie (C1, C2, C3...), ladite activation contribuant à faire croître la température desdits gaz d'échappement jusqu'à ladite température d'auto-inflammation par augmentation de la puissance mécanique du moteur fournie à l'alternateur, et **en ce que** simultanément à ladite activation on commande une accélération du régime de ralenti contribuant à l'élévation de la température des gaz d'échappement.

2. Procédé conforme à la revendication 1, **caractérisé en ce que**, simultanément à ladite activation, on commande une dégradation de la combustion du mélange air/carburant consommé par le moteur (1), pour assurer un réchauffage additionnel des gaz d'échappement.

3. Procédé conforme à l'une quelconque des revendications 1 à 2, **caractérisé en ce que** le ou les consommateurs d'énergie activés (C1, C2, C3...) sont choisis dans le groupe formé par : des bougies de préchauffage du mélange air/carburant consommé par le moteur, un groupe moto-ventilateur, un compresseur de climatiseur, des moyens de chauffage électrique d'un dispositif de conditionnement d'air, des résistances électriques.

4. Dispositif pour la mise en oeuvre du procédé conforme à l'une quelconque des revendications 1 à 3, **caractérisé en ce qu'**il comprend a) des moyens (4) de détection de l'imminence du colmatage du filtre à particules (3) traversé par les gaz d'échappement du moteur (1), b) des moyens de mesure du régime du moteur (1) et c) des moyens (5) pour commander l'activation d'au moins un des consommateurs d'énergie (C1, C2, C3) équipant le véhicule quand lesdits moyens de détection (4) signalent l'imminence d'un colmatage dudit filtre (3) alors que lesdits moyens de mesure signalent un fonctionnement du moteur (1) en régime de ralenti.

5. Dispositif conforme à la revendication 4, **caractérisé en ce que** lesdits moyens de commande (5) commandent une dégradation de la combustion du mélange air/carburant consommé par le moteur (1), simultanément à ladite activation d'au moins un desdits consommateurs d'énergies (C1, C2, C3).

6. Dispositif conforme à l'une quelconque des revendications 4 et 5, **caractérisé en ce que** lesdits moyens de commande (5) commandent un accroissement du régime de ralenti, simultanément à ladite activation d'au moins un desdits consommateurs d'énergie (C1, C2, C3).

## Claims

1. A method of regeneration of a particle filter (3) disposed in the exhaust line of an internal combustion engine (1) driving an automobile vehicle fitted with a plurality of consumers of electrical energy (C1, C2, C3, etc.) supplied by an alternator (7) driven by the engine (1), in which imminent clogging-up of the filter (3) is detected and this clogging-up is prevented by sweeping the filter (3) with an exhaust gas current at a temperature at least equal to the spontaneous ignition temperature of the particles, which method is **characterised in that** on detection of this imminent clogging-up during operation of the engine (1) at idling speed, at least one of the energy consumers (C1, C2, C3, etc.) is actuated, this actuation helping to cause the temperature of the exhaust gases to increase to the spontaneous ignition temperature through an increase of the mechanical power of the engine supplied to the alternator, and **in that** an acceleration of the idling speed is commanded at the same time to help to raise the temperature of the exhaust gases.

2. A method as claimed in claim 1, **characterised in that**, at the same time as this actuation, a degradation of the combustion of the air/fuel mixture consumed by the engine (1) is commanded to ensure an additional heating of the exhaust gases.

3. A method as claimed in any one of claims 1 and 2, **characterised in that** the actuated energy consumer or consumers (C1, C2, C3, etc.) are selected from the group formed by the glow plugs for the air/fuel mixture consumed by the engine, a motor fan unit, an air conditioning compressor, electrical heating means of an air conditioning device and electrical resistances.

4. A device for applying the method as claimed in any one of claims 1 to 3, **characterised in that** it comprises (a) means (4) for detecting the imminent clogging-up of the particle filter (3) through which the exhaust gases of the engine (1) pass, (b) means for measuring the speed of the engine (1) and (c) means (5) for controlling the actuation of at least one of the energy consumers (C1, C2, C3) fitted in the vehicle when the detection means (4) indicate imminent clogging-up of the filter (3) while the measuring means indicate that the engine (1) is operating at idling speed.

5. A device as claimed in claim 4, **characterised in that** the control means (5) control a degradation of the combustion of the air/fuel mixture consumed by the engine (1) at the same time as the actuation of at least one of the energy consumers (C1, C2, C3).

6. A device as claimed in any one of claims 4 and 5, **characterised in that** the control means (5) control an increase of the idling speed at the same time as the actuation of at least one of the energy consumers (C1, C2, C3).

## Patentansprüche

1. Verfahren zur Regeneration eines Partikelfilters (3), der in der Abgasleitung eines Verbrennungsmotors (1) angeordnet ist, welcher ein Kraftfahrzeug antreibt, das mit einer Vielzahl von Verbrauchern elektrischer Energie (C1, C2, C3, ...) ausgerüstet ist, die von einem Wechselstromgenerator (7) abgegeben wird, welcher von dem Motor (1) angetrieben wird, gemäß welchem man das Bevorstehen einer Verstopfung des Filters (3) erfasst und dieser Verstopfung zuvorkommt, indem man den Filter (3) mit einem Abgasstrom bei einer Temperatur durchströmt, die wenigstens gleich der Selbstentzündungstemperatur der Partikel ist, wobei das Verfahren **dadurch gekennzeichnet ist, dass** man bei der Erfassung der bevorstehenden Verstopfung, während der Motor (1) mit verlangsamter Drehzahl läuft, die Aktivierung mindestens einer der Energieverbraucher (C1, C2, C3, ...) befehligt, wobei die Aktivierung dazu beiträgt, die Temperatur der Abgase bis zur Selbstentzündungstemperatur zu erhöhen, dies durch Erhöhung der mechanischen Motorleistung, die dem Wechselstromgenerator bereitgestellt wird, und **dadurch**, dass gleichzeitig mit der Aktivierung eine Beschleunigung der verlangsamten Drehzahl befehligt wird, die zu einer Erhöhung der Temperatur der Abgase beiträgt.

2. Verfahren nach Anspruch 1, **dadurch gekennzeichnet, dass** man gleichzeitig mit der Aktivierung eine Verminderung der Verbrennung des durch den Motor (1) verbrauchten Luft-Kraftstoffgemisches befehligt, um eine zusätzliche Erwärmung der Abgase sicherzustellen.

3. Verfahren gemäß einem der Ansprüche 1 oder 2, **dadurch gekennzeichnet, dass** der oder die aktivierten Energieverbraucher (C1, C2, C3, ...) aus der Gruppe ausgewählt werden, die gebildet wird durch: Glühkerzen zum Vorwärmen des durch den Motor verbrauchten Luft-Kraftstoffgemisches, eine Motorlüftergruppe, einen Verdichter einer Klimaanlage, elektrische Heizmittel einer Luftkonditioniereinrichtung, elektrische Widerstände.

4. Vorrichtung zur Durchführung des Verfahrens gemäß einem der Ansprüche 1 bis 3, **dadurch gekennzeichnet, dass** sie Folgendes umfasst: a) Mittel (4) zur Erfassung des Bevorstehens einer Verstopfung des Partikelfilters (3), der von den Abgasen des Motors (1) durchdrungen wird, b) Mittel zur Messung der Drehzahl des Motors (1) und c) Mittel (5) zum Befehligen der Aktivierung wenigstens eines der Energieverbraucher (C1, C2, C3,), mit welchen das Fahrzeug ausgerüstet ist, wenn die Erfassungsmittel (4) das Bevorstehen einer Verstopfung des Filters (3) anzeigen, während die Messmittel anzeigen, dass der Motor (1) mit verlangsamter Drehzahl läuft.

5. Vorrichtung gemäß Anspruch 4, **dadurch gekennzeichnet, dass** die Befehlsmittel (5) eine Verminderung der Verbrennung des durch den Motor (1) verbrauchten Luft-/Kraftstoffgemisches befehligen, gleichzeitig mit der Aktivierung mindestens eines der Energieverbraucher (C1, C2, C3).

6. Vorrichtung gemäß einem der Ansprüche 4 oder 5, **dadurch gekennzeichnet, dass** die Befehlsmittel (5) eine Erhöhung der verlangsamten Drehzahl befehligen, gleichzeitig mit der Aktivierung mindestens eines der Energieverbraucher (C1, C2, C3).
